# EUROPÄISCHE PATENTANMELDUNG

(11) **EP 4 775 756 A1**
(43) Veröffentlichungstag der Anmeldung: **15.07.2026**
(21) Anmeldenummer: 26150513.5
(22) Anmeldetag: 07.01.2026
(51) Int. Cl.: E04D 13/03, E06B 3/66, F24D 13/02, H05B 3/84, E06B 3/54

(54) **GEBÄUDEVERSCHLUSSEINRICHTUNG FÜR EIN GEBÄUDE SOWIE VERFAHREN ZUM BETREIBEN EINER GEBÄUDEVERSCHLUSSEINRICHTUNG**

(30) Priorität: 10.01.2025 DE 102025100807
(71) Anmelder: Roto Frank Dachsystem-Technologie GmbH, 97980 Bad Mergentheim (DE)
(72) Erfinder: DRES, Martin, 97996 Niederstetten (DE)
(74) Vertreter: Gleiss Große Schrell und Partner mbB

(57) **Zusammenfassung**

Die Erfindung betrifft eine Gebäudeverschlusseinrichtung (1) für ein Gebäude, mit einem zur Anordnung an dem Gebäude vorgesehenen und ausgestalteten ersten Rahmenelement (2) und mit einem bezüglich des ersten Rahmenelements (2) um mindestens eine Schwenkachse schwenkbar gelagerten zweiten Rahmenelement (3), das eine Verglasung (6) der Gebäudeverschlusseinrichtung (1) trägt. Dabei ist vorgesehen, dass die Verglasung (6) eine elektrische Heizvorrichtung (22) aufweist, die zum unmittelbaren Beheizen der Verglasung (6) vorgesehen und ausgestaltet ist, und zwischen dem zweiten Rahmenelement (3) und der Verglasung (6) zumindest bereichsweise ein Wärmeisolationselement (23) angeordnet ist. Die Erfindung betrifft weiterhin ein Verfahren zum Betreiben einer Gebäudeverschlusseinrichtung (1) für ein Gebäude.

## Beschreibung

Die Erfindung betrifft eine Gebäudeverschlusseinrichtung für ein Gebäude, mit einem zur Anordnung an dem Gebäude vorgesehenen und ausgestalteten ersten Rahmenelement und mit einer bezüglich des ersten Rahmenelements um wenigstens eine Schwenkachse schwenkbar gelagerten zweiten Rahmenelement, das eine Verglasung der Gebäudeverschlusseinrichtung trägt. Die Erfindung betrifft weiterhin ein Verfahren zum Betreiben einer Gebäudeverschlusseinrichtung.

Aus dem Stand der Technik ist zum Beispiel die Druckschrift DE 10 2008 055 744 A1 bekannt. Diese beschreibt ein Dachfenster, insbesondere Wohndachfenster, mit einem Blendrahmen, dem zur thermischen Isolierung ein Dämmblock zugeordnet ist, der mindestens einen an einer Außenseite des Blendrahmens angeordneten Schenkel aufweist. Dabei ist vorgesehen, dass der Dämmschenkel mit einem abnehmbaren Dämmschenkelvergrößerungsschenkel versehen ist.

Es ist Aufgabe der Erfindung, eine Gebäudeverschlusseinrichtung für ein Gebäude vorzuschlagen, welche gegenüber bekannten Gebäudeverschlusseinrichtungen Vorteile aufweist, insbesondere den Nutzwert der Gebäudeverschlusseinrichtung weiter steigert und eine behagliche Atmosphäre in einem Innenraum des Gebäudes herstellt.

Dies wird erfindungsgemäß mit einer Gebäudeverschlusseinrichtung für ein Gebäude mit den Merkmalen des Anspruchs 1 erreicht. Dabei ist vorgesehen, dass die Verglasung eine elektrische Heizvorrichtung aufweist, die zum unmittelbaren Beheizen der Verglasung vorgesehen und ausgestaltet ist, und zwischen dem zweiten Rahmenelement, insbesondere wenigstens einem Rahmenholm des zweiten Rahmenelements, und der Verglasung zumindest bereichsweise ein Wärmeisolationselement angeordnet ist.

Vorteilhafte Ausgestaltungen mit zweckmäßigen Weiterbildungen der Erfindung sind in den abhängigen Ansprüchen angegeben. Es wird darauf hingewiesen, dass die in der Beschreibung erläuterten Ausführungsbeispiele nicht beschränkend sind; vielmehr sind beliebige Variationen der in der Beschreibung, den Ansprüchen sowie den Figuren offenbarten Merkmale realisierbar.

Die Gebäudeverschlusseinrichtung ist zur Montage an oder in einem Gebäude vorgesehen und ausgestaltet. Das Gebäude weist eine Gebäudehülle auf, an beziehungsweise in welcher eine Gebäudehüllenausnehmung hergestellt ist. Die Gebäudehülle liegt zwischen einer Außenumgebung des Gebäudes und einem Innenraum des Gebäudes vor, separiert diese also voneinander. Die Gebäudehülle ist vorzugsweise als Wand des Gebäudes oder als Dach des Gebäudes ausgestaltet. Die Gebäudehüllenausnehmung liegt insoweit entweder als Wandöffnung oder als Dachöffnung vor. In der Gebäudehüllenausnehmung wird die Gebäudeverschlusseinrichtung angeordnet. Die Gebäudeverschlusseinrichtung dient dem zumindest zeitweisen Verschließen des Gebäudes, insbesondere dem zumindest zeitweisen Verschließen der in der Gebäudehülle ausgebildeten Gebäudehüllenausnehmung.

Die Gebäudeverschlusseinrichtung ist als Tür oder - bevorzugt - als Fenster ausgestaltet. Das Fenster kann hierbei als Fassadenfenster oder als Dachfenster beziehungsweise Dachflächenfenster, insbesondere als Wohndachfenster beziehungsweise Wohndachflächenfenster, ausgestaltet sein. Die Gebäudeverschlusseinrichtung ist zum lichtdurchlässigen Verschließen der Gebäudehüllenausnehmung ausgestaltet und entsprechend zumindest teilweise und bereichsweise lichtdurchlässig. Zu diesem Zweck verfügt die Gebäudeverschlusseinrichtung über die lichtdurchlässige Verglasung, welche beispielsweise als Einfachverglasung oder als Mehrfachverglasung, insbesondere als Doppelverglasung oder als Dreifachverglasung, vorliegt.

Die Gebäudeverschlusseinrichtung weist mehrere Rahmenelemente auf, nämlich das erste Rahmenelement und das zweite Rahmenelement. Jedes der Rahmenelemente verfügt über mehrere Rahmenholme. Die Rahmenholme sind aneinander befestigt, nämlich derart, dass sie einen Bereich der Gebäudeverschlusseinrichtung zwischen sich aufnehmen. Die Rahmenholme bilden insoweit jeweils einen geschlossenen Rahmen beziehungsweise ein geschlossenes Rahmenelement. Die Rahmenelemente beziehungsweise die mehreren Rahmenholme sind insbesondere derart ausgestaltet, dass sie die Gebäudehüllenausnehmung der Gebäudehülle übergreifen und/oder abdecken. Vorzugsweise sind die Rahmenholme derart angeordnet und ausgestaltet, dass sie, insbesondere gemeinsam mit der Verglasung, die Gebäudehüllenausnehmung zumindest zeitweise verschließen, vorzugsweise vollständig. Hierzu wird die Verglasung von dem zweiten Rahmenelement getragen. Beispielsweise ist sie hierbei von den Rahmenholmen des zweiten Rahmenelements eingefasst.

Die Gebäudeverschlusseinrichtung ist öffenbar und schließbar, kann also geöffnet und geschlossen werden und ist entsprechend ausgestaltet. Folglich kann die Gebäudeverschlusseinrichtung in unterschiedlichen Zuständen vorliegen, in welchen die beiden Rahmenelemente der Gebäudeverschlusseinrichtung unterschiedlich zueinander angeordnet sind. Beispielsweise ist die Gebäudeverschlusseinrichtung in einem ersten Zustand geschlossen und in einem zweiten Zustand zumindest teilweise oder sogar vollständig geöffnet. Der erste Zustand kann demnach auch als Geschlossenzustand und der zweite Zustand als Offenzustand bezeichnet werden. In dem ersten Zustand der Gebäudeverschlusseinrichtung, insbesondere in dem Geschlossenzustand, wird eine von dem ersten Rahmenelement begrenzte Öffnung von dem zweiten Rahmenelement weiter verschlossen als in dem zweiten Zustand, insbesondere in dem Offenzustand. Bevorzugt ist die Öffnung des ersten Rahmenelements in dem Geschlossenzustand vollständig von dem zweiten Rahmenelement verschlossen, insbesondere zusammen mit der Verglasung.

Das zweite Rahmenelement ist bezüglich des ersten Rahmenelements verlagerbar, insbesondere verschwenkbar beziehungsweise drehbar. Hierzu ist das zweite Rahmenelement um wenigstens eine Schwenkachse bezüglich des ersten Rahmenelements schwenkbar gelagert, insbesondere an dem ersten Rahmenelement. Beispielsweise ist die Gebäudeverschlusseinrichtung zum Schwenken um lediglich eine Schwenkachse ausgestaltet, um welche die beiden Rahmenelemente mittels einer Drehverlagerung relativ zueinander schwenkbar sind. Bei einem Fassadenfenster kann das Schwenken im Rahmen eines Drehöffnens oder eines Kippöffnens erfolgen, bei einem Dachfenster im Rahmen eines Klappöffnens oder eines Schwingöffnens. Bei einer anderen Ausgestaltung der Gebäudeverschlusseinrichtung sind die beiden Rahmenelemente relativ zueinander um mehrere voneinander verschiedene Schwenkachsen, nämlich um mindestens oder genau zwei Schwenkachsen, schwenkbar gelagert.

In einer ersten Variante, welche insbesondere bei einem Fassadenfenster verwendet wird, sind die Schwenkachsen gegeneinander angewinkelt oder liegen windschief zueinander vor. Besonders bevorzugt schließen die mehreren Schwenkachsen miteinander einen Winkel ein, der in etwa oder genau 90° beträgt. Eine der Schwenkachsen dient als Drehachse für das Drehöffnen und die andere als Kippachse für das Kippöffnen. Ein solches Fenster kann auch als Dreh-Kipp-Fenster bezeichnet werden. In einer zweites Variante, welche für ein Dachfenster verwendet wird, liegen die Schwenkachsen parallel beabstandet zueinander vor. Eine der Schwenkachsen kann als Klappachse für das Klappöffnen und eine andere als Schwingachse für das Schwingöffnen bezeichnet werden. Ein Fenster, dessen Rahmenelemente um die beiden parallel beabstandeten Schwenkachsen relativ zueinander schwenkbar sind, kann als Klapp-Schwing-Fenster bezeichnet werden.

Selbst eine gut isolierte Gebäudeverschlusseinrichtung weist üblicherweise eine höhere Wärmedurchlässigkeit beziehungsweise eine geringere Isolationswirkung auf als die Gebäudehülle des Gebäudes. Entsprechend kann es gerade bei niedrigen Außentemperaturen zu einem verstärkten Kälteempfinden in dem Innenraum kommen, insbesondere im Bereich der Gebäudeverschlusseinrichtung. Um diesem Umstand zu begegnen und ein höheres Komfortempfinden zu schaffen, verfügt die Verglasung über die elektrische Heizvorrichtung. Die Heizvorrichtung ist zum unmittelbaren Beheizen der Verglasung vorgesehen und ausgestaltet. Das bedeutet, dass die Heizvorrichtung Bestandteil der Verglasung ist und die von ihr bereitgestellten Wärme unmittelbar auf die Verglasung wirkt.

Vorzugsweise wird mithilfe der Heizvorrichtung zumindest zeitweise wenigstens eine Glasscheibe der Verglasung beheizt. Die Heizvorrichtung ist insbesondere in der Verglasung angeordnet, Beispielsweise bildet sie einen Bestandteil der Glasscheibe beziehungsweise einen Bestandteil einer der Glasscheiben der Verglasung. Vorzugsweise verfügt die Heizvorrichtung über eine Heizspirale, welche auf die Verglasung aufgebracht ist. Dies erfolgt zum Beispiel durch Aufdampfen einer elektrisch leitenden Schicht, insbesondere einer Metallschicht, und ein nachfolgendes bereichsweises Entfernen der Schicht, um die Heizspirale zu bilden, insbesondere durch Laserbearbeitung.

Da durch das Betreiben der Heizvorrichtung die Temperatur der Verglasung erhöht wird, ist es notwendig, das zweite Rahmenelement vor einem zu hohen Wärmeeintrag zu schützen, insbesondere um einen negativen Einfluss auf ein Material des zweiten Rahmenelements und/oder auf eine an dem zweiten Rahmenelement angeordnete Dichtung zu vermeiden. Beispielsweise kann es vorgesehen sein, eine Heizleistung der Heizvorrichtung derart zu beschränken, dass der Wärmeeintrag in das zweite Rahmenelement so begrenzt ist, dass keine nachteiligen Auswirkungen auftreten können. Dies bedingt jedoch, dass auch der Einfluss der Heizvorrichtung auf den Innenraum begrenzt ist und unter Umständen das Komfortempfinden nicht im gewünschten Ausmaß verbessert.

Aus diesem Grund ist es vorgesehen, zwischen der Verglasung und dem zweiten Rahmenelement das Wärmeisolationselement anzuordnen. Das Wärmeisolationselement bewirkt eine thermische Isolierung zwischen der Verglasung und dem zweiten Rahmenelement, sodass die von der Heizvorrichtung erzeugte Wärme nicht oder allenfalls teilweise über die Verglasung in das zweite Rahmenelement eingetragen wird. Anders formuliert dient das Wärmeisolationselement dazu, den Wärmeübergang von der Verglasung auf das zweite Rahmenelement zu begrenzen, insbesondere derart, dass eine Temperatur des zweiten Rahmenelements stets kleiner ist als eine Temperatur, ab welcher eine Beeinträchtigung des zweiten Rahmenelements auftritt oder zumindest auftreten kann.

Unter dem Wärmeisolationselement ist ein zusätzlich zwischen der Verglasung und dem zweiten Rahmenelement angeordnetes Element zu verstehen, welches den Wärmeübergang zwischen der Verglasung und dem zweiten Rahmenelement beeinträchtigt und/oder Wärme von der Verglasung unter Umgehung des zweiten Rahmenelements abführt. Bevorzugt ist das Wärmeisolationselement durchgehend zwischen der Verglasung und dem zweiten Rahmenelement angeordnet, verläuft also in wenigstens einer Richtung gesehen ununterbrochen, beispielsweise umgreift es einen Bereich der Verglasung vollständig und durchgehend. Besonders bevorzugt ist es vorgesehen, dass das Wärmeisolationselement die Verglasung auf unterschiedlichen Seiten einfasst und auf unterschiedlichen Seiten zwischen der Verglasung und dem zweiten Rahmenelement angeordnet ist. Beispielsweise liegt das Wärmeisolationselement zwischen einer Glasfläche der Verglasung und dem zweiten Rahmenelement und/oder zwischen einer Stirnseite der Verglasung und dem zweiten Rahmenelement vor. Hierdurch ist ein zuverlässiger Schutz des zweiten Rahmenelements vor einem zu hohen Wärmeeintrag sichergestellt und eine Beeinträchtigung wird vermieden. Entsprechend kann die Heizvorrichtung auch mit einer höheren Heizleistung betrieben werden, ohne dass das zweite Rahmenelement übermäßig mit Wärme beaufschlagt wird.

Eine Weiterbildung der Erfindung sieht vor, dass die Verglasung mehrere beabstandet voneinander angeordnete Glasscheiben aufweist, wobei eine der Glasscheiben eine Verbundglasscheibe mit mehreren Teilscheiben ist, zwischen welchen ein elektrisch leitendes Heizelement der Heizvorrichtung angeordnet ist. Die Verglasung liegt beispielsweise als Doppelverglasung mit zwei Glasscheiben oder als Dreifachverglasung mit drei Glasscheiben vor. Auch eine andere Anzahl an Glasscheiben kann umgesetzt sein. Eine der Glasscheiben liegt in Form der Verbundglasscheibe vor, die sich aus mehreren Teilscheiben zusammensetzt. Die Teilscheiben sind vorzugsweise stoffschlüssig miteinander verbunden, insbesondere miteinander verklebt. Zwischen ihnen ist das elektrisch leitende Heizelement angeordnet. Beispielsweise wird zunächst eine erste der Teilscheiben mit dem Heizelement versehen, insbesondere wird das Heizelement in Form der bereits erwähnten Beschichtung auf die erste Teilscheibe aufgebracht. Anschließend wird die jeweils andere zweite Teilscheibe derart mit der ersten Teilscheibe verbunden, dass das Heizelement zwischen den Teilscheiben aufgenommen ist. Insbesondere ist das Heizelement in einem zwischen den Teilscheiben vorliegenden Klebstoff eingebettet, sodass es zuverlässig vor Umgebungseinflüssen, insbesondere vor Feuchtigkeit, geschützt ist. Vorzugsweise ist die Verbundglasscheibe gehärtet oder vorgespannt, insbesondere teilvorgespannt. Das bedeutet, dass eine oder vorzugsweise mehrere oder alle der Teilscheiben thermisch behandelt sind.

Eine Weiterbildung der Erfindung sieht vor, dass die Glasscheiben gestuft sind und die das Heizelement aufweisende Verbundglasscheibe in wenigstens einer Richtung kleinere Abmessungen aufweist als zumindest eine andere der Glasscheiben. Durch die gestufte Ausgestaltung der Verglasung beziehungsweise der Glasscheibe wird der Wärmeeintrag in das zweite Rahmenelement weiter verringert. Beispielsweise ist es vorgesehen, dass die Verbundglasscheibe zwar von dem zweiten Rahmenelement beziehungsweise seinen Rahmenholmen umgriffen ist, sie sich jedoch nicht mit ihrer Glasfläche an dem zweiten Rahmenelement abgestützt. Vielmehr liegt eine andere der Glasscheiben mit ihrer Glasfläche an dem zweiten Rahmenelement an beziehungsweise stützt sich an diesem ab. Mit einer solchen Ausgestaltung der Gebäudeverschlusseinrichtung wird eine Kontaktfläche zwischen der das Heizelement aufweisenden Verbundglasscheibe und dem zweiten Rahmenelement verringert, sodass entsprechend auch eine Verringerung des Wärmeeintrags in das zweite Rahmenelement umgesetzt ist.

Eine Weiterbildung der Erfindung sieht vor, dass die Verglasung in einer Richtung sich einerseits an dem Wärmeisolationselement abstützt und andererseits von einem Dichtsteg des zweiten Rahmenelements umgriffen ist, sodass die Verglasung randseitig zwischen dem Wärmeisolationselement und dem Dichtsteg angeordnet ist. Die Richtung steht beispielsweise senkrecht auf der Glasfläche der Verglasung. In der Richtung gesehen ist die Verglasung zwischen dem Wärmeisolationselement und dem Dichtsteg aufgenommen, sodass also das Wärmeisolationselement in der Richtung gesehen auf einer ersten Seite der Verglasung angeordnet ist und der Dichtsteg auf einer der ersten Seite gegenüberliegenden zweiten Seite. Insbesondere liegt das Wärmeisolationselement auf einer dem Innenraum zugewandten Seite der Verglasung und der Dichtsteg auf einer der Außenumgebung zugewandten Seite der Verglasung vor, insbesondere an der Verglasung an. Der Dichtsteg ist beispielsweise Bestandteil des zweiten Rahmenelements oder er ist zumindest an dem zweiten Rahmenelement befestigt. Es kann vorgesehen sein, dass der Dichtsteg eine Dichtung aufweist, welche dichtend an der Verglasung anliegt. Mit der beschriebenen Ausgestaltung der Gebäudeverschlusseinrichtung wird eine besonders hohe Wetterfestigkeit erreicht.

Eine Weiterbildung der Erfindung sieht vor, dass das Wärmeisolationselement auf wenigstens zwei Seiten der Verglasung angeordnet ist, insbesondere eine Aufnahme für die Verglasung aufweist. Auf eine solche Ausgestaltung wurde bereits hingewiesen. Beispielsweise liegt das Wärmeisolationselement im Schnitt gesehen nach Art eines Winkels vor, sodass es mit einem ersten Schenkel zwischen der Glasfläche und dem zweiten Rahmenelement und mit einem zweiten Schenkel zwischen einer Stirnseite der Verglasung und dem zweiten Rahmenelement angeordnet ist. Die beiden Schenkel sind gegeneinander angewinkelt, insbesondere stehen sie senkrecht aufeinander. Zwischen den beiden Schenkeln ist entsprechend die Aufnahme hergestellt, in welche die Verglasung eingreift. Mit einer solchen Ausgestaltung des Wärmeisolationselements wird eine hohe Schutzwirkung für das zweite Rahmenelement erzielt.

Eine Weiterbildung der Erfindung sieht vor, dass zwischen der Verglasung und dem Wärmeisolationselement zumindest bereichsweise ein Zwischenraum vorliegt, sodass die Verglasung und das Wärmeisolationselement zumindest bereichsweise voneinander beabstandet sind. Der Zwischenraum dient einer weiteren thermischen Isolierung von Verglasung und zweitem Rahmenelement voneinander. Aufgrund des Zwischenraums liegt die Verglasung nicht oder lediglich bereichsweise an dem Wärmeisolationselement an, sodass ein Wärmeübergang von der Verglasung auf das Wärmeisolationselement verringert ist. Beispielsweise ist die Beabstandung von Verglasung und Wärmeisolationselement voneinander mithilfe einer Dichtung realisiert, die zwischen der Verglasung und dem Wärmeisolationselement angeordnet ist und die Verglasung auf Abstand von dem Wärmeisolationselement hält, vorzugsweise zumindest in der senkrecht auf der Glasfläche stehenden Richtung. Hierdurch wird die Isolationswirkung des Wärmeisolationselement weiter verbessert.

Eine Weiterbildung der Erfindung sieht vor, dass die Verglasung in einer ersten Richtung von dem Wärmeisolationselement beabstandet angeordnet ist und in einer von der ersten Richtung verschiedenen zweiten Richtung an dem Wärmeisolationselement anliegt. Auf die Beabstandung der Verglasung von dem Wärmeisolationselement wurde bereits hingewiesen, beispielsweise wird diese unter Verwendung der Dichtung erzielt. Die erste Richtung ist insbesondere die senkrecht auf der Glasfläche stehende Richtung. In der zweiten Richtung liegt die Verglasung unmittelbar an dem Wärmeisolationselement an, beispielsweise nehmen die Verglasung und das zweite Rahmenelement das Wärmeisolationselement klemmend zwischen sich auf. Die ersten Richtung und die zweiten Richtung sind gegeneinander angewinkelt, die beiden Richtungen schließen also einen Winkel miteinander ein, welcher größer als 0° und kleiner als 180° ist. Vorzugsweise beträgt der Winkel mindestens 60° und höchstens 120°, mindestens 75° und höchstens 105° oder in etwa oder genau 90°. Da die Heizvorrichtung hauptsächlich die Glasfläche der Verglasung erwärmt, nicht jedoch ihre Stirnseite, ist es vorzugsweise vorgesehen, dass die zweiten Richtung senkrecht auf der Stirnseite steht beziehungsweise parallel zu der Glasfläche verläuft. Durch das Anliegen der Verglasung an dem Wärmeisolationselement in der zweiten Richtung wird eine hohe Positionsgenauigkeit für die Verglasung erreicht.

Eine Weiterbildung der Erfindung sieht vor, dass das Wärmeisolationselement einen Grundkörper aus einem Isoliermaterial, insbesondere einem flexiblen und/oder elastischen Isoliermaterial, und/oder einen in dem Grundkörper hergestellten Hohlraum aufweist. Der Grundkörper bildet zumindest einen Teil des Wärmeisolationselements aus. Er besteht aus dem Isoliermaterial, welcher einen niedrigeren Wärmeleitkoeffizient aufweist als ein Material, aus welchen das zweite Rahmenelement überwiegend oder hauptsächlich besteht. Besonders bevorzugt ist das Isoliermaterial flexibel und/oder elastisch. Hierdurch wird ein zuverlässiges Anpassen der Verglasung an das zweite Rahmenelement erzielt, insbesondere mit geringen Spaltmaßen. Anders ausgedrückt stellt das Wärmeisolationselement zusätzlich zu seiner thermisch isolierenden Wirkung einen Ausgleich für Fertigungstoleranzen des zweiten Rahmenelements und/oder der Verglasung her. Zusätzlich oder alternativ zu seiner Ausgestaltung aus dem Isoliermaterial verfügt der Grundkörper über den Hohlraum. Der Hohlraum ist beispielsweise evakuiert, alternativ ist er mit einem Gas gefüllt, beispielsweise mit Luft oder mit einem Edelgas. Der Hohlraum verbessert die thermische Isolationswirkung des Wärmeisolationselements. In jedem Fall wird mithilfe des Wärmeisolationselements an eine hinreichende thermische Trennung zwischen der Verglasung und dem zweiten Rahmenelement erzielt.

Eine Weiterbildung der Erfindung sieht vor, dass das Wärmeisolationselement und/oder die Verglasung eine Wärmestrahlung reflektierende Beschichtung, insbesondere eine schaltbare Beschichtung, aufweist. Die Beschichtung reduziert die Aufnahme von Wärme durch das jeweilige Element, also das Wärmeisolationselement beziehungsweise die Verglasung. Im Falle des Wärmeisolationselements verringert die Beschichtung zum Beispiel die Wärmeübertragung durch Wärmestrahlung von der Verglasung, im Falle der Verglasung wird die Aufnahme von solarer Energie durch die Verglasung verringert. Liegt die Beschichtung an der Verglasung vor, so befindet sie sich bevorzugt an Stellen der Verglasung, an welchen sie sich an dem zweiten Rahmenelement abstützt.

Besonders bevorzugt ist die Beschichtung schaltbar, beispielsweise elektrisch schaltbar. Die schaltbare Beschichtung liegt entsprechend entweder in einem ersten Zustand oder in einem zweiten Zustand vor, wobei sie zwischen den Zuständen umschaltbar ist. In dem ersten Zustand weist sie andere Reflektionseigenschaften auf als in dem zweiten Zustand, beispielsweise reflektiert sie in dem ersten Zustand einen größeren Anteil der Wärmestrahlung als in dem zweiten Zustand. Mithilfe der Beschichtung wird das zweite Rahmenelement zusätzlich vor dem Wärmeeintrag geschützt.

Eine Weiterbildung der Erfindung sieht vor, dass die Beschichtung in einem Randbereich der Verglasung vorliegt. Beispielsweise ist die Beschichtung rahmenartig an der Verglasung angeordnet, insbesondere ist sie in wenigstens einer Richtung durchgehend ausgestaltet, umgreift also einen Bereich vollständig und ununterbrochen. Hierdurch wird ein zuverlässiger Schutz des zweiten Rahmenelements vor einem thermischen Einfluss erzielt.

Eine Weiterbildung der Erfindung sieht vor, dass das Wärmeisolationselement ein zum Ableiten von Wärme vorgesehenes und ausgestaltetes Wärmeleitelement, insbesondere mit einem Wärmeleitmaterial, einem Wärmerohr und/oder einem Lüfter, aufweist. Das Wärmeisolationselement ist also nicht notwendigerweise und/oder nur dazu ausgestaltet, eine möglichst geringe Wärmeleitung aus Richtung der Verglasung in Richtung des zweiten Rahmenelements aufzuweisen. Vielmehr kann es auch zum Ableiten der Wärme dienen. Zu diesem Zweck verfügt es über das Wärmeleitelement, welche Wärme von der Verglasung ableitet, nämlich unter Umgehung des zweiten Rahmenelements.

Das bedeutet, dass das Wärmeleitelement die Wärme von dem zweiten Rahmenelement fort und/oder um das zweite Rahmenelement herum führt beziehungsweise leitet. Das Wärmeleitelement weist beispielsweise das Wärmeleitmaterial, insbesondere ein Metall, wie zum Beispiel Kupfer oder Aluminium, auf. Zusätzlich oder alternativ verfügt es über das Wärmerohr. Das Wärmerohr liegt insbesondere als Heatpipe oder als Thermosiphon vor. Zusätzlich oder alternativ ist der Lüfter vorgesehen, welcher elektrisch betreibbar ist und zumindest zeitweise zum Abführen von Wärme durch erzwungene Konvektion betrieben wird. In jedem Fall wird mithilfe des Wärmeleitelements die Wärme effektiv von dem zweiten Rahmenelement fortgeführt, sodass ein Wärmeeintrag in das zweite Rahmenelement verringert wird.

Die Erfindung betrifft weiterhin ein Verfahren zum Betreiben einer Gebäudeverschlusseinrichtung für ein Gebäude, insbesondere einer Gebäudeverschlusseinrichtung gemäß den Erläuterungen im Rahmen dieser Beschreibung, wobei die Gebäudeverschlusseinrichtung über ein zur Anordnung an dem Gebäude vorgesehenes und ausgestaltetes ersten Rahmenelement und ein bezüglich des ersten Rahmenelements um wenigstens eine Schwenkachse schwenkbar gelagertes zweites Rahmenelement verfügt, das eine Verglasung der Gebäudeverschlusseinrichtung trägt. Dabei ist vorgesehen, dass die Verglasung eine elektrische Heizvorrichtung aufweist, die zumindest zeitweise zum unmittelbaren Beheizen der Verglasung betrieben wird, und zwischen dem zweiten Rahmenelement, insbesondere mindestens einem Rahmenholm des zweiten Rahmenelements, und der Verglasung zumindest bereichsweise ein Wärmeisolationselement angeordnet ist.

Auf die Vorteile einer derartigen Vorgehensweise beziehungsweise einer derartigen Ausgestaltung der Gebäudeverschlusseinrichtung wurde bereits hingewiesen. Sowohl die Gebäudeverschlusseinrichtung als auch das Verfahren zu ihrem Betreiben können gemäß den Erläuterungen im Rahmen dieser Beschreibung weitergebildet sein, sodass entsprechend auf sie verwiesen wird.

Eine Weiterbildung der Erfindung sieht vor, dass mittels eines Temperatursensors eine Temperatur des zweiten Rahmenelements gemessen und bei einem Erreichen eines Schwellenwerts durch die Temperatur eine Heizleistung der Heizvorrichtung reduziert und/oder eine Wärmeabführleistung des Wärmeisolationselements erhöht wird. Der Temperatursensor ist beispielsweise zwischen dem Wärmeisolationselement und dem zweiten Rahmenelement angeordnet, sodass es die Temperatur des zweiten Rahmenelements unmittelbar an dem Wärmeisolationselement misst. Erreicht oder überschreitet die Temperatur den Schwellenwert, ist also die Temperatur größer oder gleich dem Schwellenwert, so werden geeignete Maßnahmen eingeleitet, um einen weiteren Temperaturanstieg zu verhindern.

Vorzugsweise wird zu diesem Zweck die Heizleistung der Heizvorrichtung reduziert. Zusätzlich oder alternativ wird die Wärmeabführleistung des Wärmeisolationselements erhöht. In jedem Fall wird ab dem Erreichen des Schwellenwerts durch die Temperatur der von der Verglasung ausgehende Wärmeeintrag in das zweite Rahmenelement verringert. Beispielsweise ist es vorgesehen, die Temperatur des zweites Rahmenelement auf den Schwellenwert einzustellen, insbesondere regelnd einzustellen, vorzugsweise unter Verwendung der Heizleistung und/oder der Wärmeabführleistung als Stellgrößen. Hierdurch wird ein übermäßiger Wärmeeintrag in das zweite Rahmenelement zuverlässig vermieden.

Eine Weiterbildung der Erfindung sieht vor, dass die Heizleistung der Heizrichtung zumindest zeitweise auf mindestens 300 W/m² und/oder derart eingestellt wird, dass eine Oberflächentemperatur der Verglasung mindestens 50 °C beträgt. Aufgrund des Wärmeisolationselements können die Heizleistung beziehungsweise die Oberflächentemperatur der Verglasung vergleichsweise hoch gewählt werden. Beispielsweise wird die Heizleistung auf mindestens 450 W/m², mindestens 600 W/m² oder mindestens 750 W/m² eingestellt. Zusätzlich oder alternativ wird die Heizleistung so eingestellt, dass sich eine Oberflächentemperatur von mindestens 60 °C, mindestens 70 °C oder mindestens 80 °C ergibt. Bei den genannten Werte wird ein besonders hoher Komfort in dem Innenraum erreicht.

Die in der Beschreibung beschriebenen Merkmale und Merkmalskombinationen, insbesondere die in der nachfolgenden Figurenbeschreibung beschriebenen und/oder in den Figuren gezeigten Merkmale und Merkmalskombinationen, sind nicht nur in der jeweils angegebenen Kombination, sondern auch in anderen Kombinationen oder in Alleinstellung verwendbar, ohne den Rahmen der Erfindung, insbesondere den Rahmen der Ansprüche, zu verlassen. Es sind somit auch Ausführungsformen als von der Erfindung umfasst anzusehen, die in der Beschreibung und/oder den Figuren nicht explizit gezeigt oder erläutert sind, jedoch aus den erläuterten Ausführungsformen hervorgehen oder aus ihnen ableitbar sind, insbesondere im Rahmen der Ansprüche.

Die Erfindung wird nachfolgend anhand der in der Zeichnung dargestellten Ausführungsbeispiele näher erläutert, ohne dass eine Beschränkung der Erfindung erfolgt. Dabei zeigt die einzige
- Figur 1: eine schematische Schnittdarstellung einer Gebäudeverschlusseinrichtung für ein Gebäude.

Die Figur 1 zeigt eine schematische Schnittdarstellung einer Gebäudeverschlusseinrichtung 1, die als Dachfenster beziehungsweise Dachflächenfenster ausgestaltet ist. Die Gebäudeverschlusseinrichtung 1 verfügt entsprechend über ein erstes Rahmenelement 2 sowie über ein zweites Rahmenelement 3, wobei das zweite Rahmenelement 3 bezüglich des ersten Rahmenelements 2 verschwenkbar gelagert ist. An dem ersten Rahmenelement 2 ist ein Dämmelement 4 formschlüssig befestigt. Zusätzlich liegt an dem ersten Rahmenelement 2 ein Abdeckblech 5 vor, das im Schnitt gesehen das erste Rahmenelement 2 und das zweite Rahmenelement 3 zumindest teilweise übergreift. Das Abdeckblech 5 erstreckt sich in dem dargestellten Ausführungsbeispiel im Schnitt gesehen ausgehend von dem ersten Rahmenelement 2 bis hin zu einer von dem zweiten Rahmenelement 3 getragenen Verglasung 6. Es übergreift hierbei einen Dichtsteg 7, der an dem zweiten Rahmenelement 3 angeordnet beziehungsweise befestigt ist und von welchem eine Dichtung 8 ausgeht, die dichtend an der Verglasung 6 anliegt, nämlich an einer äußeren Glasfläche 9.

Die Verglasung 6 liegt in dem dargestellten Ausführungsbeispiel als Mehrfachverglasung vor und verfügt über mehrere Glasscheiben 10, 11 und 12. Die Glasscheiben 10, 11 und 12 sind voneinander beabstandet angeordnet, insbesondere liegen sie parallel beabstandet zueinander vor. Randseitig liegen zwischen den Glasscheiben 10, 11 und 12 Dichtelement 13 und 14 vor, die zwischen den Glasscheiben 10, 11 und 12 vorliegende Zwischenräume 15 und 16 dicht verschließen. Die äußere Glasscheibe 10 grenzt unmittelbar an eine Außenumgebung 17 an, die innere Glasscheibe 12 an einen Innenraum 18. Die innere Glasscheibe 12 ist eine Verbundglasscheibe und verfügt entsprechend über mehrere Teilscheiben 19 und 20. Zwischen den Teilscheiben 19 und 20 ist ein Heizelement 21 einer Heizvorrichtung 22 der Gebäudeverschlusseinrichtung 1 angeordnet. Die Heizvorrichtung 22 ist elektrisch betreibbar und dient einem unmittelbaren Beheizen der Verglasung 6, nämlich einem unmittelbaren beheizen der Glasscheibe 12.

Um einen übermäßigen Wärmeeintrag von der Verglasung 6 in das zweite Rahmenelement 3 zu vermeiden, ist zwischen dem zweiten Rahmenelement 3 und Verglasung 6 ein Wärmeisolationselement 23 angeordnet. Es ist erkennbar, dass das Wärmeisolationselement 23 auf unterschiedlichen Seiten der Verglasung 6 vorliegt, nämlich zwischen einer innenseitigen Glasfläche 24 der Verglasung 6 und dem zweiten Rahmenelement 3 zum einen sowie zwischen einer Stirnseite 25 der Verglasung 6 und dem zweiten Rahmenelement 3 zum anderen. Zu diesem Zweck ist das Wärmeisolationselement 23 im Schnitt gesehen L-förmig ausgestaltet.

Es ist vorgesehen, dass die Verglasung 6 in einer ersten Richtung, welche senkrecht auf der Glasfläche 9 beziehungsweise Glasfläche 24 steht, beabstandet von dem Wärmeisolationselement 23 vorliegt, sodass zwischen der Verglasung 6 und dem Wärmeisolationselement 23 ein Zwischenraum 26 geschaffen ist. Der Zwischenraum 26 wird gebildet von einer Dichtung 27, die bereichsweise zwischen der Verglasung 6 und dem Wärmeisolationselement 23 angeordnet ist und die Verglasung 6 auf Abstand zu dem Wärmeisolationselement 23 hält. In einer gegenüber der ersten Richtung angewinkelten zweiten Richtung liegt die Verglasung 6 hingegen an dem Wärmeisolationselement 23 an oder liegt zumindest näher an dem Wärmeisolationselement 23 als in der ersten Richtung.

Es ist erkennbar, dass das zweite Rahmenelement 3 eine Aussparung 28 aufweist, die zur Aufnahme des Wärmeisolationselements 23 vorgesehen ist. Insbesondere ist die Aussparung 28 derart bemessen, dass das Wärmeisolationselement 23 vollständig von ihr aufgenommen ist, insbesondere mit ihrer Begrenzung fluchtet. Entsprechend ergibt sich eine Ausgestaltung der Gebäudeverschlusseinrichtung 1, bei welcher die Verglasung 6 zwischen dem Wärmeisolationselement 23 und dem Dichtsteg 7 beziehungsweise der Dichtung 8 angeordnet und gehalten ist. Vorzugsweise ist die Verglasung 6 mit dem Wärmeisolationselement 23 stoffschlüssig verbunden, beispielsweise mit ihm verklebt.

Um einen zusätzlichen Schutz des zweiten Rahmenelements 3 vor einem Wärmeeintrag zu realisieren, ist das Wärmeisolationselement 23 mit einer Beschichtung 29 versehen. Die Beschichtung ist eine Wärmestrahlung reflektierende Beschichtung, welche einen Wärmeeintrag in das Wärmeisolationselement 23 aufgrund der Wärmestrahlung verringert. Besonders bevorzugt ist die Beschichtung 29 schaltbar, und wird zum Verringern des Wärmeeintrags aktiviert, sobald eine Temperatur des Rahmenelement 3 einen Schwellenwert erreicht oder überschreitet. Mit den gesamten Maßnahmen ist ein besonders effektiver Schutz des zweiten Rahmenelements 3 vor von der Verglasung 6 ausgehender Wärme sichergestellt.

### BEZUGSZEICHENLISTE

- 1: Gebäudeverschlusseinrichtung
- 2: erstes Rahmenelement
- 3: zweites Rahmenelement
- 4: Dämmelement
- 5: Abdeckblech
- 6: Verglasung
- 7: Dichtsteg
- 8: Dichtung
- 9: Glasfläche
- 10: Glasscheibe
- 11: Glasscheibe
- 12: Glasscheibe
- 13: Dichtelement
- 14: Dichtelement
- 15: Zwischenraum
- 16: Zwischenraum
- 17: Außenumgebung
- 18: Innenraum
- 19: Teilscheibe
- 20: Teilscheibe
- 21: Heizelement
- 22: Heizvorrichtung
- 23: Wärmeisolationselement
- 24: Glasfläche
- 25: Stirnseite
- 26: Zwischenraum
- 27: Dichtung
- 28: Aussparung
- 29: Beschichtung

## Patentansprüche

1. Gebäudeverschlusseinrichtung (1) für ein Gebäude, mit einem zur Anordnung an dem Gebäude vorgesehenen und ausgestalteten ersten Rahmenelement (2) und mit einem bezüglich des ersten Rahmenelements (2) um mindestens eine Schwenkachse schwenkbar gelagerten zweiten Rahmenelement (3), das eine Verglasung (6) der Gebäudeverschlusseinrichtung (1) trägt, **dadurch gekennzeichnet, dass** die Verglasung (6) eine elektrische Heizvorrichtung (22) aufweist, die zum unmittelbaren Beheizen der Verglasung (6) vorgesehen und ausgestaltet ist, und zwischen dem zweiten Rahmenelement (3) und der Verglasung (6) zumindest bereichsweise ein Wärmeisolationselement (23) angeordnet ist.

2. Gebäudeverschlusseinrichtung nach Anspruch 1, **dadurch gekennzeichnet, dass** die Verglasung (6) mehrere beabstandet voneinander angeordnete Glasscheiben (10, 11, 12) aufweist, wobei eine der Glasscheiben (10, 11, 12) eine Verbundglasscheibe (12) mit mehreren Teilscheiben (19, 20) ist, zwischen welchen ein elektrisch leitendes Heizelement (21) der Heizvorrichtung (22) angeordnet ist.

3. Gebäudeverschlusseinrichtung nach einem der vorhergehenden Ansprüche, **dadurch gekennzeichnet, dass** die Glasscheiben (10, 11, 12) gestuft sind und die das Heizelement (21) aufweisende Verbundglasscheibe (12) in wenigstens einer Richtung kleinere Abmessungen aufweist als zumindest eine andere der Glasscheiben (10, 11, 12).

4. Gebäudeverschlusseinrichtung nach einem der vorhergehenden Ansprüche, **dadurch gekennzeichnet, dass** die Verglasung (6) in einer Richtung sich einerseits an dem Wärmeisolationselement (23) abstützt und andererseits von einem Dichtsteg (7) des zweiten Rahmenelements (3) übergriffen ist, sodass die Verglasung (6) randseitig zwischen dem Wärmeisolationselement (23) und dem Dichtsteg (7) angeordnet ist.

5. Gebäudeverschlusseinrichtung nach einem der vorhergehenden Ansprüche, **dadurch gekennzeichnet, dass** das Wärmeisolationselement (23) auf wenigstens zwei verschiedenen Seiten der Verglasung (6) angeordnet ist.

6. Gebäudeverschlusseinrichtung nach einem der vorhergehenden Ansprüche, **dadurch gekennzeichnet, dass** zwischen der Verglasung (6) und dem Wärmeisolationselement (23) zumindest bereichsweise ein Zwischenraum (26) vorliegt, sodass die Verglasung (6) und das Wärmeisolationselement (23) zumindest bereichsweise voneinander beabstandet sind.

7. Gebäudeverschlusseinrichtung nach einem der vorhergehenden Ansprüche, **dadurch gekennzeichnet, dass** die Verglasung (6) in einer ersten Richtung von dem Wärmeisolationselement (23) beabstandet angeordnet ist und in einer von der ersten Richtung verschiedenen zweiten Richtung an dem Wärmeisolationselement (23) anliegt.

8. Gebäudeverschlusseinrichtung nach einem der vorhergehenden Ansprüche, **dadurch gekennzeichnet, dass** das Wärmeisolationselement (23) einen Grundkörper aus einem Isoliermaterial und/oder einen in dem Grundkörper hergestellten Hohlraum aufweist.

9. Gebäudeverschlusseinrichtung nach einem der vorhergehenden Ansprüche, **dadurch gekennzeichnet, dass** das Wärmeisolationselement (23) und/oder die Verglasung (6) eine Wärmestrahlung reflektierende Beschichtung (29) aufweist.

10. Gebäudeverschlusseinrichtung nach einem der vorhergehenden Ansprüche, **dadurch gekennzeichnet, dass** die Beschichtung (29) in einem Randbereich der Verglasung (6) vorliegt.

11. Gebäudeverschlusseinrichtung nach einem der vorhergehenden Ansprüche, **dadurch gekennzeichnet, dass** das Wärmeisolationselement (23) ein zum Ableiten von Wärme vorgesehenes und ausgestaltetes Wärmeleitelement aufweist.

12. Verfahren zum Betreiben einer Gebäudeverschlusseinrichtung (1) für ein Gebäude, insbesondere eine Gebäudeverschlusseinrichtung (1) nach einem oder mehreren der vorhergehenden Ansprüche, wobei die Gebäudeverschlusseinrichtung (1) über ein zur Anordnung an dem Gebäude vorgesehenes und ausgestaltetes erstes Rahmenelement (2) und ein bezüglich des ersten Rahmenelements (2) um wenigstens eine Schwenkachse schwenkbar gelagertes zweites Rahmenelement (3) verfügt, das eine Verglasung (6) der Gebäudeverschlusseinrichtung (1) trägt, **dadurch gekennzeichnet, dass** die Verglasung (6) eine elektrische Heizvorrichtung (22) aufweist, die zumindest zeitweise zum unmittelbaren Beheizen der Verglasung (6) betrieben wird, und zwischen dem zweiten Rahmenelement (3) und der Verglasung (6) zumindest bereichsweise ein Wärmeisolationselement (23) angeordnet ist.

13. Verfahren nach Anspruch 12, **dadurch gekennzeichnet, dass** mittels eines Temperatursensors eine Temperatur des zweites Rahmenelement (3) gemessen und bei einem Erreichen eines Schwellenwerts durch die Temperatur eine Heizleistung der Heizvorrichtung (22) reduziert und/oder eine Wärmeabführleistung des Wärmeisolationselements (23) erhöht wird.

14. Verfahren nach einem der vorhergehenden Ansprüche, **dadurch gekennzeichnet, dass** die Heizleistung der Heizvorrichtung (22) zumindest zeitweise auf mindestens 300 W/m² und/oder derart eingestellt wird, dass eine Oberflächentemperatur der Verglasung (6) mindestens 50 °C beträgt.
